# EUROPÄISCHE PATENTSCHRIFT

(11) **EP 1 857 392 B1**
(45) Veröffentlichungstag und Bekanntmachung des Hinweises auf die Patenterteilung: **28.07.2010**
(21) Anmeldenummer: 07009104.6
(22) Anmeldetag: 05.05.2007
(51) Int. Cl.: B65H 29/68, B65H 29/22

(54) **Einrichtung zum Bremsen und Stützen vom Bogenmaterial**
Sheet deceleration and supporting apparatus
Dispositif pour décélérer et soutenir des feuilles

(30) Priorität: 16.05.2006 DE 102006022777
(43) Veröffentlichungstag der Anmeldung: 21.11.2007
(73) Patentinhaber: manroland AG, 63075 Offenbach/Main (DE)
(72) Erfinder: Mohn, Karlheinz, 63505 Langenselbold (DE); Remmel, Klaus, 63579 Freigericht-Neuses (DE)
(74) Vertreter: Stahl, Dietmar

(56) Entgegenhaltungen:
- DE-A1- 10 103 235
- DE-A1- 19 947 810
- DE-U1- 7 619 681

## Beschreibung

Die Erfindung betrifft eine Einrichtung zum Bremsen und Stützen von bedrucktem Bogenmaterial im Kettenausleger von Druckmaschinen, insbesondere Rotationsdruckmaschinen nach dem Oberbegriff von Patentanspruch 1 oder 10.

Aus dem Dokument DE 101 03 235 A1 ist ein Ausleger für eine Bogenmaterial verarbeitende Maschine, insbesondere eine Rotationsdruckmaschine bekannt. Eine solche Rotationsdruckmaschine umfasst aus Modulen aufgebaute pneumatisch wirkende Bogenbremsen und pneumatisch oder mechanisch wirkende Bogenstützen, die ein jeweils gleiches Trägermodul und mit diesem wahlweise verbindbare Bremsmodule mit betriebsmäßig umlaufenden Bremskörpern und Stützmodule besitzen.
Bogenausleger mit derart aufgebauten Einrichtungen zum pneumatischen Bremsen und mechanischen oder pneumatischen Stützen des Bogenmaterials sind kostenaufwendig und erfordern insbesondere bei jedem Auftragswechsel im Schön- und Widerdruck entweder ein Montieren, ein Demontieren oder ein Neupositionieren der Stützelemente einzelner Module, was einen erheblichen Aufwand an Rüstzeit erfordert.

Der Erfindung liegt daher die Aufgabe zugrunde, für eine Druckmaschine, insbesondere für eine Rotationsdruckmaschine eine im Vergleich zum Stand der Technik kostengünstigere Einrichtung der eingangs genannten Art zu schaffen, in der darüber hinaus mechanische Bogenstützen unter Vermeidung von aufwendigen Umrüstarbeiten in eine Arbeitsposition oder in eine Parkposition und umgekehrt gebracht werden können.

Die Aufgabe wird wahlweise durch die Merkmale des Patentanspruchs 1 oder 10 gelöst.
Nach den Merkmalen des Patentanspruchs 1 und in Weiterbildung des Patentanspruches 2 umfasst die Einrichtung zum pneumatischen Bremsen und mechanischen Stützen von bedrucktem Bogenmaterial im Kettenausleger von Druckmaschinen wenigstens ein von einer Antriebswelle durchgriffenes erstes Begrenzungselement in Art einer ersten Wange und bevorzugt ein dazu axial beabstandet angeordnetes zweites Begrenzungselement in Art einer zweiten Wange. Beide Begrenzungselemente besitzen bevorzugt jeweils eine dem Bogenmaterial zugewandte Stützfläche. Diese Stützflächen verlaufen in Richtung des Auslegerstapels der Druckmaschine in einer gemeinsamen geneigten Ebene. Beide Begrenzungselemente bilden zusammen einen quer zur Transportrichtung des Bogenmaterials und um die Antriebswelle verlaufenden Aufnahmeschacht aus, in den der Saugkanal einer pneumatischen Unterdruckquelle mündet. In dem Aufnahmeschacht ist wahlweise
a) wenigstens ein in an sich bekannter Weise mit der Antriebswelle wirkverbindbares, rotationssymmetrisches Bremselement mit auf dessen Außenumfang vorhandener Öffnungen aufgenommen, welche Öffnungen über radial im Bremselement verlaufenden Saugbohrungen mit der Mündung des Saugkanals in Verbindung stehen, oder
b) ein die Mündung des Saugkanals abdeckendes Verschlusselement aufgenommen und wobei die Einrichtung ferner
c) einen um die Mittelachse der Antriebswelle schwenkbeweglichen Tragarm besitz, an dessen freiem Ende wenigstens ein drehend gelagertes Sporenrädchen angeordnet ist.
Der Tragarm ist dabei zusammen mit dem Sporenrädchen wahlweise aus einer Arbeitsposition in eine Parkposition und umgekehrt bewegbar.
Der vorerwähnte Tragarm mit dem Sporenrädchen kann nach einer erfindungsgemäßen Weiterbildung innerhalb des Aufnahmeschachtes oder außerhalb des Aufnahmeschachtes angeordnet sein.

Bei einer Anordnung innerhalb des Aufnahmeschachtes ist der Tragarm an der der Mündung des Saugkanals gegenüber liegenden Innenfläche des ersten Be-grenzungselementes gelagert.
Ist der Tragarm außerhalb des Aufnahmeschachtes angeordnet, so kann dieser an der Außenfläche des von der Antriebswelle durchgriffenen ersten oder zweiten Begrenzungselementes gelagert sein.
Wenn das Bogenmaterial z. B zusätzlich zu dem pneumatischen Bremsen durch das wenigstens eine Sporenrädchen mechanisch unterstützt werden soll, ist der Tragarm mit dem daran angeordneten Sporenrädchen manuell aus der Parkposition in die Arbeitsposition, also in die Position zum Stützen des Bogenmaterials zu schwenken. Dabei wird das Sporenrädchen über der Ebene der in Richtung des Auslegerstapels geneigt verlaufenden Führungsflächen der Begrenzungselemente positioniert.
Bei nicht notwendigem Stützen des Bogenmaterials durch das wenigstens eine Sporenrädchen wird dieses zusammen mit dem Tragarm manuell in die Parkposition geschwenkt, wodurch das Sporenrädchen unter der Ebene der in Richtung des Auslegerstapels geneigten Führungsflächen positioniert ist.

In einfachster Ausbildung umfasst die Einrichtung wenigstens ein von einer Antriebswelle durchgriffenes erstes Begrenzungselement, welches eine dem Bogenmaterial zugewandte Fläche besitzt und wenigstens ein in an sich bekannter Weise mit der Antriebswelle wirkverbindbares, rotationssymmetrisches Bremselement (Saugwalze) mit auf dessen Außenumfang vorhandenen Öffnungen, welche mit radial im Bremselement verlaufenden, mit einer pneumatischen Unterdruckquelle gekoppelten Saugbohrungen in Verbindung stehen. Weiterhin umfasst die Einrichtung einen um die Mittenachse der Antriebswelle schwenkbeweglichen Tragarm, der wenigstens ein drehbar gelagertes Sporenrädchen besitzt, welcher Tragarm zusammen mit den Sporenrädchen wahlweise in eine Arbeitsposition oder in eine Parkposition bewegbar ist.

Nach den Merkmalen des Patentanspruchs 10 besteht die Einrichtung aus einem Tragarm, an dessen der Lagerung entfernt liegendem freien Ende wenigstens ein Sporenrädchen angeordnet ist und welcher Tragarm an einem geeigneten Mittel schwenkbeweglich um eine Achse oder in einer halbkreisförmig ausgebildeten Gleitführung gelagert und aus einer Parkposition in eine Arbeitsposition sowie umgekehrt aus der Arbeitsposition in die Parkposition bewegbar ist. Als geeignetes Mittel kann z. B. ein plattenartiges Gebilde vorgesehen sein, dass keinen Aufnahmeschacht im Sinne von Patentanspruch 1 ausbildet, dass aber mit wenigstens einer sich über die Breite des Bogenmaterials erstreckenden Querführung in Wirkverbindung steht und auf dieser Querführung axial positionier- und arretierbar ist. Das Gebilde kann bevorzugt eine in Richtung des Auslegerstapels geneigte Fläche aufweisen, die als Stützfläche für das Bogenmaterial dienen kann, wenn sich der Tragarm zusammen mit dem Sporenrädchen in der Parkposition befindet.

Mit der erfindungsgemäßen Lösung nach den Merkmalen der Patentansprüche 1 und 10 wird eine kostengünstig gestaltete Einrichtung geschaffen, die zum einen ohne nennenswerten Montageaufwand aus einer Bogenbremseinrichtung in eine Bogenführungseinrichtung umgerüstet werden kann und bei der zum anderen im Zuge eines Auftragwechsels Rüstzeiten, betreffend die Montage oder die Demontage von mechanischen Stützelementen in Art von Sporenrädchen, vollständig entfallen.
Des Weiteren werden mit der erfindungsgemäßen Einrichtung die Positioniergenauigkeit und der spielfreie Lauf der Sporenrädchen in Bezug auf druckfreie Korridore oder im Falz entscheidend verbessert. Ferner sind Kollisionen mit feststehenden Stützelementen bei einer motorischen Positionierung der erfindungsgemäßen Einrichtung axial zur Antriebswelle ausgeschlossen.

Die Erfindung soll nachfolgend an einem Ausführungsbeispiel näher erläutert werden. In den Zeichnungen zeigen:
Fig. 1 die Seitenansicht einer Einrichtung zum mechanischen Stützen von bedrucktem Bogenmaterial mit Sporenrädchen in der Arbeitsposition,
Fig. 2 die Ansicht der Einrichtung nach Schnitt A-A gem. Fig.1.
Fig. 3 die Seitenansicht der Einrichtung mit Sporenrädchen in der Parkposition und
Fig. 4 die Ansicht der Einrichtung nach Schnitt B-B gem. Fig.3.

In Fig. 1 ist eine sich über die Formatbreite des Bogenmaterials 1 erstreckende Bogenführungseinrichtung 2 in Art eines Hohlkörpers dargestellt, in deren dem Bogenmaterial zugewandten Oberseite 2.1 Ausströmöffnungen 3 für ein pneumatisches Medium eingebracht sind. Der Bogenführungseinrichtung 2 ist eine erfindungsgemäß ausgebildete Einrichtung 4 in Richtung eines nicht dargestellten Auslegerstapels nachgeordnet. Zwischen den Einrichtungen 2,4 kann ein zusätzliches Bogenstützelement über die Formatbreite des Bogenmaterials 1 angeordnet sein.

Die Einrichtung 4 kann dabei erfindungsgemäß wahlweise als Bogenbremse mit wenigstens einem hier nicht dargestellten Bremselement, als Bogenbremse mit einem hier nicht dargestellten Bremselement in Kombination mit Stützelementen in Art eines Tragarms 7 mit wenigstens einem Sporenrädchen 7.1,7.2, als BogenFührungseinrichtung mit in Richtung des Auslegerstapels geneigter Führungsfläche 8.1, 9.1, d.h. ohne Bremselement und ohne Stützelement, und schließlich als Einrichtung zum wahlweise Stützen des Bogenmaterials mittels an einem Tragarm 7 angeordneter Sporenrädchen 7.1,7.2 gem. der Fig.1 und 2 oder lediglich zum Führen des Bogenmaterials gem. der Fig.3 und 4 ausgebildet und wirksam sein. Eine sich über die Arbeitsbreite der Druckmaschine erstreckende und der Bogenführungseinrichtung 2 nachgeordnete Antriebswelle 6, die dem Drehantrieb der hier nicht dargestellten Bremselemente einer Bogenbremseinrichtung dient, durchgreift ein erstes Begrenzungselement 8 und ein zum ersten Begrenzungselement 8 axial beabstandet angeordnetes zweites Begrenzungselement 9. Beide Begrenzungselemente 8,9 besitzen eine in Richtung des Auslegerstapels geneigte Führungsfläche 8.1,9.1 und bilden dabei zwischen den Begrenzungselementen 8,9 einen um die Antriebswelle 6 umlaufenden Aufnahmeschacht 10 aus, s. a. Fig.2.

In dem Aufnahmeschacht 10 können, in Abhängigkeit von dem zu bedruckenden Bogenmaterial 1, ein oder mehrere mit einer pneumatischen Unterdruckquelle in Verbindung stehende Bremselemente und/oder wenigstens ein Bogen-Stützmittel in Gestalt des wenigstens einen an dem Tragarm 7 angeordneten Sporenrädchens 7.1 aufgenommen sein. Das Begrenzungselement 9 ist mit einem Saugkanal 13 ausgestattet, der über eine Schlauchleitung 14 mit einer nicht dargestellten Unterdruckquelle verbunden ist. Wenn wenigstens ein Bremselement in dem Aufnahmeschacht integriert ist, steht die Mündung des Saugkanals 13 mit dem Eingang eines im Bremselement enthaltenen Saugkanals in Wirkverbindung.
Wird für einen Druckauftrag das wenigstens eine Bremselement nicht benötigt, so kann es ohne nennenswerten Montageaufwand, und zwar durch einfaches Ziehen der Antriebswelle 6, aus dem Aufnahmeschacht 10 entnommen werden. Die Mündung des Saugkanals 13 wird dann von einem die Antriebswelle 6 innerhalb des Aufnahmeschachtes10 umgreifenden Verschlusselementes 12 mit angeformten Bund 12.1 abgedeckt, am besten zu sehen in Fig.2.
Nachdem also das erwähnte Bremselement aus dem Aufnahmeschacht 10 entfernt ist, wird das Verschlusselement 12 in den Aufnahmeschacht eingesetzt und nachfolgend die Antriebswelle-6 wie ursprünglich positioniert. In einer Weiterbildung kann das Verschlusselement 13 in wenigstens einem der Begrenzungselemente 8,9 gelagert angeordnet sein und derart ausgebildet sein, dass der Aufnahmeschacht verschlossen ist oder frei liegend ist. Hierzu eignet sich beispielsweise ein bewegbarer Schieber oder eine Jalousie. Dabei kann der Unterdruck am Saugkanal 13, beispielsweise mittels manuell betätigbarer oder ansteuerbarer Ventileinrichtung, abgestellt sein.

Das Verschlusselement 12 ist gem. Fig.2 zwischen dem ersten Begrenzungselement 8 und dem zweiten Begrenzungselement 9 eingespannt. Die notwendige Spannkraft wird dabei von wenigstens einem zwischen dem Begrenzungselement 8 und der dem Begrenzungselement 8 zugewandten Stirnseite des Verschlusselementes 12 eingeordneten Federelement 11 aufgebracht.
Zusätzlich zu der in Fig.1 vorhandenen einen Querführung 16 für die Einrichtung 4 kann achsparallel zur Querführung 16 eine weitere Querführung 17 vorhanden sein, die zur stabilen Führung und Positionierung der Einrichtung 4 beiträgt. Eine auf die Querführung 16 wirkende Rändelschraube 18 sorgt dafür, dass die von den Querführungen 16,17 getragene und quer zur Transportrichtung 15 des Bogenmaterials 1 positionierbare Einrichtung 4 in einer geeigneten Position arretierbar ist.

In Fig.2 befindet sich, entsprechend Fig.1, der Tragarm 7 mit den Sporenrädchen 7.1,7.2 in Arbeitsposition.
Der Tragarm 7 ist hier in einer um die Mittenachse 6.1 der Antriebswelle 6 vedaufenden, jedoch nicht näher dargestellten Gleitführung aufgenommen. Vorteilhafterweise können der Tragarm 7 und die an dessen einen Ende angeordneten Sporenrädchen 7.1,7.2 dabei so strukturiert sein, dass dieser ohne zusätzliche Hilfsmittel sowohl in der Arbeitsposition als auch in der Parkposition sicher verharren kann.
Die Lagerung des wenigstens einen Sporenrädchens 7.1,7.2 an dem Tragarm 7 bedarf an dieser Stelle keiner näheren Ausführungen, weil diese dem Fachmann überlassen ist. Entscheidend ist lediglich, dass das Sporenrädchen 7.1,7.2 frei drehend an dem Tragarm 7 aufgenommen ist und bei Kontakt mit dem in Richtung 15 und in Richtung des Auslegerstapels bewegten Bogenmaterial 1 von dem Bogenmaterial in Drehung versetzt werden kann.

In den Fig.3 und 4 sind für gleiche Teile der in den Fig.1 und 2 gezeigten Ausführungsbeispiele gleiche Bezugszeichen verwendet. Der Unterschied zwischen den Fig. 1,2 und den Fig. 3,4 besteht lediglich in der Positionierung des Tragarms 7 mit den Sporenrädchen 7.1,7.2.
In Fig. 3 und 4 befindet sich der Tragarm 7 mit den Sporenrädchen 7.1,7.2 in der Parkposition. In diesem Falle fungieren die Führungsflächen 8.1,9.1 der Begrenzungselementen 8,9 als Bogenstützen der Einrichtung 4, d. h., vor dem Erreichen des Auslegerstapels wird zumindest ein Endabschnitt des Bogenmaterials 1 durch die Führungsflächen 8.1,9.1 der Einrichtung 4 gestützt. Zur Vermeidung einer sich wiederholenden Beschreibung soll auf die Beschreibung der Fig.1 und 2 verwiesen werden.

Die Erfindung ist nicht auf die beispielhaft beschriebene Ausbildung beschränkt. Vielmehr kann jeder Tragarm 7, bevorzugt mit getriebetechnischen Mitteln gekoppelt, zur Mittenachse 6.1 der Antriebswelle 6 auf einer Führungskurve mit einer vorgegebenen Bahn bewegt werden. Als getriebetechnische Mittel eigenen sich vorzugsweise Koppel- und/oder Kurvengetriebe. Je nach vorgegebener Bahn kann dabei die Führungskurve tangential oder gekrümmt zur Antriebswelle 6 verlaufend ausgebildet sein, um den jeweiligen Tragarm 7 mit wenigstens einem Sporenrädchen 7.1; 7.2 wahlweise in die Arbeits- oder Parkposition zu bewegen.

Jeder Tragarm 7 kann in einfachster Ausbildung manuell in die Arbeits- oder Parkposition (und zurück) bewegt werden. In einer Weiterbildung kann jeder Tragarm 7 getriebetechnisch gekoppelt mit je einer Betätigungseinrichtung, beispielsweise einem eigenmotorisch antreibbaren Einzelantrieb oder einem pneumatisch betreibbaren Arbeitszylinder, verbunden sein. Bevorzugt sind die Betätigungseinrichtungen schaltungstechnisch mit einer Maschinensteuerung und vorzugsweise einem Leitstand gekoppelt.

### Bezugszeichenliste

- 1: Bogenmaterial
- 2: Bogenführungseinrichtung
- 2.1: Oberseite
- 3: Öffnung
- 4: Einrichtung
- 5:
- 6: Antriebswelle
- 6.1: Mittenachse
- 7: Tragarm
- 7.1: Sporenrädchen
- 7.2: Sporenrädchen
- 8: Begrenzungselement
- 8.1: Stützfläche
- 9: Begrenzungselement
- 9.1: Stützfläche
- 10: Aufnahmeschacht
- 11: Federelement
- 12: Verschlusselement
- 12.1: Bund
- 13: Saugkanal
- 14: Schlauchleitung
- 15: Bewegungsrichtung
- 16: Querführung
- 17: Querführung
- 18: Arretiermittel

## Patentansprüche

1. Einrichtung zum Bremsen und Stützen von bedrucktem Bogenmaterial (1) im Kettenausleger von Druckmaschinen, insbesondere Rotationsdruckmaschinen, welche Einrichtung (4) zwischen einer über die Formatbreite des Bogenmaterials (1) reichenden, maschinenfesten Bogenführungseinrichtung (2) und dem Auslegerstapel der Druckmaschine angeordnet ist und auf wenigstens einer sich über die Breite des Bogenmaterials erstreckenden Querführung (16) axial positionier- und arretierbar ist,
**gekennzeichnet durch**
wenigstens ein von einer Antriebswelle (6) durchgriffenes erstes Begrenzungselement (8), welches eine dem Bogenmaterial (1) zugewandte Fläche (8.1) besitzt und
wenigstens ein in an sich bekannter Weise mit der Antriebswelle(6) wirkverbindbares, rotationssymmetrisches Bremselement mit auf dessen Außenumfang vorhandenen Öffnungen, welche mit radial im Bremselement verlaufenden, mit einer pneumatischen Unterdruckquelle gekoppelten Saugbohrungen in Verbindung stehen, und
einen zur Mittenachse (6.1) der Antriebswelle (6) beweglichen Tragarm (7), der wenigstens ein drehbar gelagertes Sporenrädchen (7.1; 7.2) besitzt, welcher Tragarm (7) zusammen mit den Sporenrädchen (7.1, 7.2) wahlweise in eine Arbeitsposition oder in eine Parkposition bewegbar ist.

2. Einrichtung nach Anspruch 1,
**dadurch gekennzeichnet,**
**dass** dem von der Antriebswelle (6) durchgriffenen ersten Begrenzungselement (8) ein dazu axial beabstandet angeordnetes zweites Begrenzungselement (9) zugeordnet ist und die Begrenzungselemente (8,9) jeweils eine dem Bogenmaterial- (1) zugewandte Fläche (8.1,9.1) besitzen, welche Flächen (8.1,9.1) in Richtung des Auslegerstapels geneigt und in einer gemeinsamen Ebene verlaufen, und wobei die Begrenzungselemente (8,9) einen um die Antriebswelle (6) verlaufenden Aufnahmeschacht (10) ausbilden, in welchen Auf nahmeschacht der Saugkanal (13) einer pneumatischen Unterdruckquelle mündet und in welchem Aufnahmeschacht (10) wahlweise a) wenigstens ein in an sich bekannter Weise mit der Antriebswelle(6) wirkverbindbares, rotationssymmetrisches Bremselement mit auf dessen Außenumfang vorhandener Öffnungen aufnehmbar ist und welche Öffnungen mit radial im Bremselement verlaufenden Saugbohrungen in Verbindung stehen, oder b) ein die Mündung des Saukanals (13) abdeckendes Verschlusselement (12) aufgenommen ist, und wobei c) die Einrichtung (4) ferner einen um die Mittenachse (6.1) der Antriebswelle (6) schwenkbeweglichen Tragarm (7) mit wenigstens einem drehbar gelagerten Sporenrädchen (7.1 ;7.2) besitzt, welcher Tragarm zusammen mit dem Sporenrädchen wahlweise in eine Arbeitsposition oder in eine Parkposition bewegbar ist.

3. Einrichtung nach Anspruch 1,
**dadurch gekennzeichnet,**
**dass** der Tragarm (7) mit dem wenigstens einen Sporenrädchen (7.1; 7.2 ) innerhalb des Aufnahmeschachtes (10) gelagert ist.

4. Einrichtung nach Anspruch 1,
**dadurch gekennzeichnet,**
**dass** der Tragarm (7) mit dem wenigstens einen Sporenrädchen (7.1; 7.2) außerhalb am Aufnahmeschacht (10) gelagert ist.

5. Einrichtung nach Anspruch 2 oder 3,
**dadurch gekennzeichnet,**
**dass** der Tragarm (7) an der der Mündung des Saugkanals (13) gegenüber liegenden Innenfläche des Begrenzungselementes (8) gelagert ist.

6. Einrichtung nach Anspruch 4,
**dadurch gekennzeichnet,**
**dass** der Tragarm (7) an der Außenfläche des von der Antriebswelle (6) durchgriffenen ersten oder zweiten Begrenzungselementes (8,9) gelagert ist.

7. Einrichtung nach einem der Ansprüche 1 bis 6,
**dadurch gekennzeichnet,**
**dass** die Lagerung des Tragarms (7) als Gleitführung ausgebildet ist.

8. Einrichtung nach Anspruch 1,
**dadurch gekennzeichnet,**
**dass** die Arbeitsposition über den Stützflächen (8.1, 9.1) der Begrenzungselemente (8,9) liegt.

9. Einrichtung nach Anspruch 1,
**dadurch gekennzeichnet,**
**dass** die Parkposition unter den Stützflächen (8.1, 9.1) der Begrenzungselemente (8,9) liegt.

10. Einrichtung zum Bremsen und Stützen von bedrucktem Bogenmaterial (1) im Kettenausleger von Druckmaschinen, insbesondere Rotationsdruckmaschinen, welche Einrichtung (4) zwischen einer über die Formats breite des Bogenmaterials reichenden, maschinenfesten Bogenführungseinrichtung (2) und dem Auslegerstapel der Druckmaschine angeordnet ist und auf wenigstens einer sich über die Breite des Bogenmaterials (1) erstreckenden Querführung (16) axial positionier- und arretierbar ist,
**gekennzeichnet durch**
einen aus einer Parkposition in eine Arbeitsposition beweglichen Tragarm (7), der an einem geeigneten Mittel (8) gelagert ist und an dessen der Lagerung entfernt liegendem freien Ende wenigstens ein Sporenrädchen (7.1; 7.2) trägt, welches Sporenrädchen (7.1; 7.2) in der Arbeitsposition das Bogenmaterial (1) stützt.

11. Einrichtung nach Anspruch 10,
**dadurch gekennzeichnet,**
**dass** das geeignete Mittel (8) ein in vertikaler Ebene verlaufendes, plattenartiges Gebilde ist.

12. Einrichtung nach Anspruch 11,
**dadurch gekennzeichnet,**
**dass** das plattenartige Gebilde wenigstens eine dem Bogenmaterial (1) zugewandte Fläche besitzt, die in Richtung des Auslegerstapels in einer geneigten Ebene verläuft.

13. Einrichtung nach einem der Ansprüche 1 oder 10,
**dadurch gekennzeichnet,**
**dass** jeder Tragarm (7) mit getriebetechnischen Mitteln gekoppelt zur Mittenachse (6.1) der Antriebswelle (6) auf einer Führungskurve mit einer vorgegebenen Bahn bewegbar ist.

14. Einrichtung nach einem der Ansprüche 1 oder 10 und 13,
**dadurch gekennzeichnet,**
**dass** jeder Tragarm (7) mit je einer Betätigungseinrichtung verbunden ist.

15. Einrichtung nach Anspruch 14,
**dadurch gekennzeichnet,**
**dass** jede Betätigungseinrichtung schaltungstechnisch mit einer Maschinensteuerung gekoppelt ist..

16. Druckmaschine, insbesondere Rotationsdruckmaschine,
**gekennzeichnet durch**
wenigstens eine Einrichtung nach einem der Ansprüche 1 bis 15

## Claims

1. A device for the braking and supporting of printed sheet material (1) in the chain delivery of printing presses, more preferably rotary printing presses, which device (4) is arranged between a machine-fixed sheet guiding device (2) reaching over the measure of the sheet material (1) and the delivery stack of the printing press and can be axially positioned and locked on at least one transverse guide (16) extending over the width of the sheet material,
**characterized by** at least one first limitation element (8) through which a drive shaft (6) reaches, which limitation element has a surface (8.1) facing the sheet material (1) and at least a rotation-symmetrical braking element operationally connectable with the drive shaft (6) in the manner known per se with openings present on its outer circumference, which are in connection with suction bores orientated radially in the braking element and coupled to a pneumatic vacuum source, and a support arm (7) moveable towards the centre axis (6.1) of the drive shaft (6) having at least one rotatably mounted spur gear (7.1; 7.2) which support arm (7) together with the spur gears (7.1; 7.2) can be optionally moved into a working position or into a parking position.

2. A device according to Claim 1, **characterized in that** the first limitation element (8) reached through by the drive shaft (6) is assigned a second limitation element (9) arranged axially spaced from said first limitation element and the limitation elements (8, 9) each have a surface (8.1, 9.1) facing the sheet material (1), which surfaces (8.1, 9.1) are inclined in the direction of the delivery stack and run in a common plane and wherein the limitation elements (8, 9) form a receiving shaft (10) running about the drive shaft (6), in which receiving shaft the suction channel (13) of a pneumatic vacuum source terminates and in which receiving shaft (10) optionally a) at least one rotation-symmetrical braking element operationally connectable with the drive shaft (6) in a manner known per se with openings present on its outer circumference can be received and which openings are in connection with suction bores orientated radially in the braking element, or b) a closing element (12) covering the termination of the suction channel (13) is received, and wherein c) the device (4) additionally comprises a support arm (7) swivel-moveable about the centre axis (6.1) of the drive shaft (6) with at least one rotatably mounted spur gear (7.1; 7.2), which support arm together with the spur gear can be optionally moved into a working position or into a parking position.

3. The device according to Claim 1, **characterized in that** the support arm (7) is mounted with at least one spur gear (7.1; 7.2) within the receiving shaft (10).

4. The device according to Claim 1, **characterized in that** the support arm (7) with the at least one spur gear (7.1; 7.2) is mounted outside on the receiving shaft (10).

5. The device according to Claim 2 or 3, **characterized in that** the support arm (7) is mounted on the inner surface of the limitation element (8) located opposite the termination of the suction channel (13).

6. The device according to Claim 4, **characterized in that** the support arm (7) is mounted on the outer surface of the first or second limitation element (8, 9) reached through by the drive shaft (6).

7. The device according to any one of the Claims 1 to 6, **characterized in that** the mounting of the support arm (7) is designed as a slide guide.

8. The device according to Claim 1, **characterized in that** the working position is located above the support surfaces (8.1, 9.1) of the limitation elements (8, 9).

9. The device according to Claim 1, **characterized in that** the parking position is located below the support surfaces (8.1, 9.1) of the limitation elements (8, 9).

10. The device for the braking and supporting of printed sheet material (1) in the chain delivery of printing presses, more preferably rotary printing presses, which device (4) is arranged between a machine-fixed sheet guiding device (2) reaching over the measure of the sheet material and the delivery stack of the printing press and can be axially positioned and locked on at least one transverse guide (16) extending over the width of the sheet material (1), **characterized by** a support arm (7) moveable from a parking position into a working position which is mounted on a suitable means (8) and on the free end of which located remotely from the mounting carries at least one spur gear (7.1; 7.2), which spur gear (7.1; 7.2) supports the sheet material (1) in the working position.

11. The device according to Claim 10, **characterized in that** the suitable means (8) is a plate-like creation running in the vertical plane.

12. The device according to Claim 11, **characterized in that** the plate-like creation has at least one surface facing the sheet material (1) which in the direction of the delivery stack runs in an inclined plane.

13. The device according to any one of the Claims 1 or 10, **characterized in that** each support arm (7) coupled to the centre axis (6.1) of the drive shaft (6) with gear means can be moved on a guide curve with a predetermined path.

14. The device according to any one of the Claims 1 or 10 and 13, **characterized in that** each support arm (7) is connected to an actuation device each.

15. The device according to Claim 14, **characterized in that** each actuation device is coupled to a machine control through switching.

16. A printing press, more preferably rotary printing press, **characterized by** at least one device according to any one of the Claims 1 to 15.

## Revendications

1. Dispositif de freinage et de soutien de feuilles d'impression imprimées (1) dans l'extracteur à chaîne de machines d'impression, notamment de machines d'impression rotatives, lequel dispositif (4) est disposé entre un dispositif de guidage de feuilles (2) fixé sur la machine et allant au-delà de la largeur de format des feuilles (1) et la pile d'extraction de la machine d'impression et pouvant être positionné et arrêté axialement sur au moins un guide transversal (16) s'étendant sur toute la largeur des feuilles,
**caractérisé par**
au moins un premier élément de limitation (8) traversé par un arbre moteur (6) et présentant une surface (8.1) tournée vers les feuilles (1) et
au moins un élément de freinage symétrique en rotation pouvant entrer en interaction de manière connue en soi avec l'arbre moteur (6) et comportant des orifices pratiqués sur sa circonférence extérieure qui sont en liaison avec des trous d'aspiration couplés à une source pneumatique de dépression et
un bras porteur (7) mobile par rapport à l'axe médian (6.1) de l'arbre moteur (6) et possédant au moins une molette s'appuyant en rotation (7.1 ; 7.2), lequel bras porteur (7) peut être déplacé avec la molette (7.1 ; 7.2) au choix dans une position de travail ou une position de rangement.

2. Dispositif selon la revendication 1,
**caractérisé en ce que**
au premier élément de limitation (8) traversé par l'arbre moteur (6) est associé un deuxième élément de limitation (9) espacé axialement de celui-ci et que les éléments de limitation (8, 9) présentent respectivement une surface (8.1, 9.1) tournée vers les feuilles (1), lesquelles surfaces (8.1, 9.1) sont inclinées en direction de la pile d'extraction et s'étendent dans un plan commun et les éléments de limitation (8, 9) formant une colonne réceptrice (10) s'étendant autour de l'arbre moteur (6), dans laquelle colonne réceptrice débouche le canal d'aspiration (13) d'une source pneumatique de dépression et dans laquelle colonne réceptrice (10) au choix a) au moins un élément de freinage symétrique en rotation pouvant entrer en interaction de manière connue en soi avec l'arbre moteur (6) peut être reçu par des orifices pratiqués sur sa circonférence extérieure, lesquels orifices étant en liaison avec des trous d'aspiration s'étendant radialement dans l'élément de freinage ou b) un élément de fermeture (12) recouvrant l'embouchure du canal d'aspiration (13) est reçu et c) le dispositif (4) comporte en outre un bras porteur (7) pouvant être pivoté autour de l'axe médian (6.1) de l'arbre moteur (6) avec au moins une molette (7.1 ; 7.2) s'appuyant en rotation, lequel bras porteur peut être déplacé avec la molette au choix dans une position de travail ou une position de rangement.

3. Dispositif selon la revendication 1,
**caractérisé en ce que**
le bras porteur (7) s'appuie avec l'au moins une molette (7.1, 7.2) à l'intérieur de la colonne réceptrice (10).

4. Dispositif selon la revendication 1,
**caractérisé en ce que**
le bras porteur (7) s'appuie avec l'au moins une molette (7.1, 7.2) à l'extérieur de la colonne réceptrice (10).

5. Dispositif selon la revendication 2 ou 3,
**caractérisé en ce que**
le bras porteur (7) s'appuie sur la surface intérieure située face à l'embouchure du canal d'aspiration (13) de l'élément de limitation (8).

6. Dispositif selon la revendication 4,
**caractérisé en ce que**
le bras porteur (7) s'appuie sur la surface extérieure du premier ou deuxième élément de limitation (8, 9) traversé par l'arbre moteur (6).

7. Dispositif selon une des revendications 1 à 6,
**caractérisé en ce que**
le palier du bras porteur (7) se présente sous forme d'un guide à glissement.

8. Dispositif selon la revendication 1,
**caractérisé en ce que**
la position de travail se situe au dessus des surfaces d'appui (8.1, 9.1) des éléments de limitation (8, 9).

9. Dispositif selon la revendication 1,
**caractérisé en ce que**
la position de rangement se situe en dessous des surfaces d'appui (8.1, 9.1) des éléments de limitation (8, 9).

10. Dispositif de freinage et de soutien de feuilles d'impression imprimées (1) dans l'extracteur à chaîne de machines d'impression, notamment de machines d'impression rotatives, lequel dispositif (4) est disposé entre un dispositif de guidage de feuilles (2) fixé sur la machine et allant au-delà de la largeur de format des feuilles (1) et la pile d'extraction de la machine d'impression et pouvant être positionné et arrêté axialement sur au moins un guide transversal (16) s'étendant sur toute la largeur des feuilles (1),
**caractérisé par**
un bras porteur (7) pouvant être déplacé d'une position de rangement vers une position de travail et s'appuyant sur un moyen adapté (8) et dont l'extrémité libre se trouvant à distance du palier supporte au moins une molette (7.1 ; 7.2), laquelle molette (7.1 ; 7.2) soutient les feuilles (1) en position de travail.

11. Dispositif selon la revendication 10,
**caractérisé en ce que**
le moyen adapté (8) est une structure en forme de plaque s'étendant dans le plan vertical.

12. Dispositif selon la revendication 11,
**caractérisé en ce que**
la structure en forme de plaque possède au moins une surface tournée vers les feuilles (1) et qui s'étend dans un plan incliné en direction de la pile d'extraction.

13. Dispositif selon une des revendications 1 ou 10,
**caractérisé en ce que**
chaque bras porteur (7) est couplé par des moyens de technique de transmission à l'axe médian (6.1) de l'arbre moteur (6) sur une courbe de guidage présentant une piste prédéfinie.

14. Dispositif selon une des revendications 1 ou 10 et 13,
**caractérisé en ce que**
chacun des bras porteurs (7) est relié à un dispositif d'actionnement.

15. Dispositif selon la revendication 14,
**caractérisé en ce que**
chaque dispositif d'actionnement est couplé à une commande de machine par technique de commutation.

16. Machine d'impression, notamment machine d'impression rotative,
**caractérisée par**
au moins un dispositif selon une des revendications 1 à 15.
